# EUROPÄISCHE PATENTSCHRIFT

(11) **EP 4 116 510 B1**
(45) Veröffentlichungstag und Bekanntmachung des Hinweises auf die Patenterteilung: **27.08.2025**
(21) Anmeldenummer: 21184768.6
(22) Anmeldetag: 09.07.2021
(51) Int. Cl.: E03D 1/32, E03D 11/00

(54) **FÜLLVENTIL**
FILLING VALVE
SOUPAPE DE REMPLISSAGE

(43) Veröffentlichungstag der Anmeldung: 11.01.2023
(73) Patentinhaber: Geberit International AG, 8645 Jona (CH)
(72) Erfinder: BRICMAN, Marco, 2367 Vuzenica (SI); GVARDJANCIC, Tomaz, 2204 Miklavz (SI); SELAN, Klemen, 2000 Maribor (SI)
(74) Vertreter: Frischknecht, Harry Ralph

(56) Entgegenhaltungen:
- WO-A1-2017/219306
- GB-A- 2 228 499
- GB-A- 2 583 084
- US-A1- 2007 006 923
- US-B1- 6 260 574

## Beschreibung

### TECHNISCHES GEBIET

Die vorliegende Erfindung betrifft ein Füllventil zur Befüllung eines Spülkastens nach Anspruch 1, eine Anordnung nach Anspruch 12 und ein Verfahren zur Montage nach Anspruch 14.

### STAND DER TECHNIK

Aus dem Stand der Technik sind Füllventile für die Befüllung eines Spülkastens mit Spülwasser bekannt.

Die WO 2017/219306 offenbart ein Füllventil, welches in seiner Höhe einstellbar ist, so dass es für verschiedene Spülkästen einsetzbar. Die Höheneinstellung wird gemäss der WO 2017/219306 über einen Teleskopmechanismus im Wassereinlassrohr gelöst. Letzteres ist mit zwei Rohrteilen zweiteilig aufgebaut und die beiden Rohrteile können teleskopartig relativ zueinander verschoben werden. Problematisch ist dabei, dass der Ringspalt zwischen den beiden Rohrteilen mit einem Dichtungselement gedichtet werden muss, so dass es zu keinem unkontrollierten Austritt von Spülwasser aus dem Ringspalt kommt. Dieses Dichtungselement ist ferner nachteilig, weil das Einstellen der Höhe aufgrund der Reibung der Dichtung erschwert wird.

US 2007/006923 ist ein weiteres Beispiel, das den Hintergrund der Technik veranschaulicht.

### DARSTELLUNG DER ERFINDUNG

Ausgehend von diesem Stand der Technik ist es eine Aufgabe der vorliegenden Erfindung ein höheneinstellbares Füllventil anzugeben, welches die Nachteile des Standes der Technik überwindet. Insbesondere soll ein Füllventil angegeben werden, welches einfacher aufgebaut ist.

Diese Aufgabe löst der Gegenstand gemäss Anspruch 1. Demgemäss umfasst ein Füllventil zur Befüllung eines Spülkastens einen Wasserführungskanal mit einem Eingang und einem Ausgang, ein im Wasserführungskanal angeordnetes Zuflussventil, ein Steuerungselement zur Ansteuerung des Zuflussventils, ein Gehäuse, an welchem das Zuflussventil und der Ausgang angeordnet ist, und ein Supportelement, welches das Gehäuse in seiner Einbaulage im Spülkasten lagert. Das Supportelement und das Gehäuse stehen über eine Längsführung derart miteinander in Verbindung, dass die Lage des Gehäuses relativ zum Supportelement einstellbar ist. Das heisst, dass das Gehäuse relativ zum Supportelement verschiebbar ist und dass über diese Verschiebbarkeit die Lage des Gehäuses zum Supportelement einstellbar ist. Der Wasserführungskanal ist abschnittsweise mit einem Schlauch ausgebildet. Das heisst der Wasserführungskanal besteht abschnittsweise aus einem Schlauch. Der Schlauch ist über eine erste Befestigungsstelle am Supportelement und über eine zweite Befestigungsstelle am Gehäuse befestigt. Der Schlauch liegt derart zwischen der ersten Befestigungsstelle und der zweiten Befestigungsstelle, dass eine durch die Relativverschiebung zwischen dem Gehäuse und dem Supportelement entstehende Längenänderung des Wasserführungskanals durch eine Änderung der Lage des Schlauch kompensierbar ist, dadurch gekennzeichnet, dass das Supportelement einen Supportabschnitt aufweist, wobei sich von einer Seite des Supportabschnitts ein Befestigungsabschnitt weg erstreckt und wobei sich von einer anderen Seite des Supportabschnitts eine Seitenwand weg erstreckt, wobei das Gehäuse eine Seitenwand aufweist, wobei die Seitenwand des Gehäuses und Seitenwand des Supportelements die besagte Längsführung umfassen.

Unter einem Schlauch wird ein rohrförmiges und bezüglich seiner Mittelachse bzw. seiner Schlauchachse flexibles Element verstanden. Die Schlauchachse und somit auch der Schlauch können einen oder mehrere Krümmungsabschnitte aufweisen. Bei der Einstellung des Abstandes zwischen dem Gehäuse und dem Supportelement wird der Schlauch bezüglich seiner Mittelachse verformt.

In einer ersten Lage liegen das Gehäuse und das Supportelement näher zusammen als bei einer zweiten Lage. Befinden sich das Gehäuse und das Supportelement in der ersten Lage, so verläuft der Schlauch mit Kurvenabschnitten, insbesondere mit Kurvenabschnitten mit kleinen Radien. Die überschüssige Länge des Schlauchs resultiert in den besagten Kurvenabschnitten. Befinden sich das Gehäuse und das Supportelement in der zweiten Lage, so verläuft der Schlauch eher geradlinig gestreckt oder mit Kurvenabschnitt mit grossen Radien.

Der Eingang des Wasserführungskanals ist am Supportelement angeordnet.

Der Wasserführungskanal erstreckt sich vom Eingang her gesehen durch das Supportelement, durch den Schlauch und dann durch das Gehäuse bis hin zum Ausgang.

Das Zuflussventil lässt sich von einer Verschlusslage in eine Offenlage bewegen, wobei dann Spülwasser vom Eingang her durch den Wasserführungskanal zum Ausgang fliesst. In der Verschlusslage ist das Zuflussventil zu.

Vorzugsweise weist der Schlauch eine Kompensationsschlaufe auf. Mit einer Kompensationsschlaufe kann die Verformung des Schlauches zur Längenkompensation bei der Einstellung der Höhe sehr einfach erreicht werden.

In einer ersten Variante erstreckt sich die Kompensationsschlaufe mindestens teilweise um eine quer zur Schlauchachse liegende Referenzachse herum. In einer zweiten Variante erstreckt sich die Kompensationsschlaufe mindestens einmal vollständig um eine quer zur Schlauchachse liegende Referenzachse herum.

Vorzugsweise ist der Schlauch mit seinen Enden jeweils fest mit den jeweiligen Befestigungsstellen verbunden. Besonders bevorzugt weist jede der Befestigungsstellen eine Öffnung auf, wobei der Schlauch mit seinen Enden in die jeweilige Befestigungsstelle einragt. Der besagten Öffnung schliesst sich dann der Wasserführungskanal im Supportelement bzw. im Gehäuse an.

Vorzugsweise ist der Schlauch über eine stoffschlüssige und/oder formschlüssige Verbindung mit der jeweiligen Befestigungsstelle verbunden.

Vorzugsweise ist der Schlauch in Fliessrichtung des Wassers gesehen vor dem Zuflussventil angeordnet ist. Das Zuflussventil liegt vorzugsweise im Gehäuse. Die Anordnung des Schlauches vor dem Zuflussventil hat einerseits strömungstechnische Vorteile und andererseits wird dadurch erlaubt, dass in Einbaulage im Spülkasten das Zuflussventil oberhalb der Wasserlinie, die sich aus dem Wasserpegel bei voll befülltem Zustand ergibt, liegt.

Weiter weist das Supportelement einen Supportabschnitt auf, wobei sich von einer Seite des Supportabschnitts ein Befestigungsabschnitt weg erstreckt und wobei sich von einer anderen Seite des Supportabschnitts eine Seitenwand weg erstreckt.

Der besagte Eingang erstreckt sich vorzugsweise durch den Befestigungsabschnitt. Der Befestigungsabschnitt weist vorzugsweise ein Aussengewinde auf, welches durch eine Öffnung im Spülkasten geführt wird. Über das Aussengewinde kann das Füllventil zum Spülkasten befestigt werden.

Weiter weist das Gehäuse eine Seitenwand auf, wobei die Seitenwand des Gehäuses und die Seitenwand des Supportelements die besagte Längsführung umfassen.

Die Seitenwände sind so ausgebildet, dass die eine Seitenwand in den Innenraum, welcher durch die andere Seitenwand gebildet wird, einragt. Im Bereich der Längsführung weisen die Seitenwände im Wesentlichen die gleiche Querschnittsform auf.

Vorzugsweise sind die Seitenwände so ausgebildet, dass das Gehäuse nicht zum Supportelement verschwenkbar ist und dass das Gehäuse entlang einer geradlinigen Bewegung zum Supportelement verschiebbar ist.

Vorzugsweise definieren die Seitenwand des Gehäuses und/oder die Seitenwand des Supportelements einen Innenraum, wobei der Schlauch vorzugsweise vollständig im besagten Innenraum liegt.

Die Seitenwände schützen den Schlauch und verhindern weiter, dass der Schlauch in einer unkontrollierten Lage im Spülkasten liegt. Bei einer unkontrollierten Lage könnte es zu einer Kollision mit anderen Elementen im Spülkasten, wie beispielsweise mit einem Spülventil kommen.

Vorzugsweise weist der Ausgang des Wasserführungskanals mindestens eine Austrittsöffnung auf, welche so angeordnet ist, dass das Spülwasser in einem freien Strahl den Wasserführungskanal verlassen kann. Besonders bevorzugt sind mehrere Austrittsöffnungen angeordnet, so dass der Wasserstrahl geräuscharmer austritt.

Vorzugsweise weist das Gehäuse eine Öffnung auf, wobei die Austrittsöffnung in Richtung der besagten Öffnung orientiert ist, derart, dass austretendes Wasser in das Gehäuse einfliessen kann, wobei das Gehäuse mindestens eine Ausflussöffnung aufweist, über welche das Spülwasser aus dem Gehäuse austreten kann.

Vorzugsweise schliesst sich der Öffnung des Gehäuses ein Leitelement an, welches das in das Gehäuse eintretende Spülwasser an die Innenseite der Seitenwand umleitet.

Vorzugsweise weist die Seitenwand des Supportelements mindestens eine Ausflussöffnung auf, über welche das Spülwasser durch die Seitenwand hindurch austreten kann. Das Spülwasser fliesst in dieser Variante vom Gehäuse in den durch die Seitenwand des Supportelements begrenzten Raumbereich.

Vorzugsweise ist der Schlauch als frei im Spülkasten liegender Schlauch ausgebildet. Das heisst, der Schlauch wird nicht, wie oben erwähnt innerhalb von Seitenwänden gehalten, sondern der Schlauch liegt frei im Spülkasten. Die Längsführung liegt dabei neben dem Schlauch. Diese Ausführung hat den Vorteil, dass die Struktur von Supportelement und Gehäuse etwas einfacher gestaltet werden kann.

Vorzugsweise ist das Steuerungselement ein Schwimmer, welcher auf das Zuflussventil wirkt, wobei der Schwimmer vorzugsweise in einer Schwimmerkammer im Gehäuse angeordnet ist.

Durch die Anordnung des Schwimmers in einer am Gehäuse liegenden Schwimmerkammer ergeht der Vorteil, dass der Schwimmer bei der Einstellung der Höhenlage immer an der korrekten Höhenlage zu liegen kommt.

Eine Anordnung umfasst ein Füllventil nach obiger Beschreibung und einen Spülkasten, wobei das Gehäuse mit dem Zuflussventil und dem Ausgang oberhalb der Wasserlinie bei maximalen Füllstand im Spülkasten liegen. Wie oben erwähnt definiert sich die Wasserlinie durch den maximalen Füllstand des Spülwassers im Spülkasten.

Weiter weist der Spülkasten eine Befestigungsöffnung auf, wobei das Füllventil über den Eingang an der Befestigungsöffnung befestigt ist und wobei die Befestigungsöffnung vorzugsweise am Grund des Spülkastens angeordnet ist.

Ein Verfahren zur Montage eines Füllventils nach obiger Beschreibung in einem Spülkasten ist dadurch charakterisiert, dass in einem Montageschritt die Höhe des Füllventils durch relatives Verschieben des Gehäuses zum Supportelement eingestellt wird, wobei die durch die Relativverschiebung zwischen dem Gehäuse und dem Supportelement entstehende Längenänderung des Wasserführungskanals durch eine Änderung der Lage des Schlauchs kompensiert wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Schnittdarstellung eines Füllventils in einer ersten Lage;
- Fig. 2: eine perspektivische Schnittdarstellung des Füllventils nach Figur 1 in einer zweiten Lage;
- Fig. 3: eine weitere Schnittdarstellung des Füllventils nach Figur 1 in der ersten Lage;
- Fig. 4: eine Seitenansicht der Figur 3;
- Fig. 5: eine weitere Schnittdarstellung des Füllventils nach Figur 1 in der zweiten Lage; und
- Fig. 6: eine Seitenansicht der Figur 5.

### BESCHREIBUNG BEVORZUGTER AUSFÜHRUNGSFORMEN

In den Figuren 1 bis 6 wird eine Ausführungsform eines Füllventils 1 zur Befüllung eines Spülkastens gezeigt. Das Füllventil 1 umfasst einen Wasserführungskanal 2 mit einem Eingang 3 und einem Ausgang 4. Zwischen dem Eingang 3 und dem Ausgang 4 ist ein Zuflussventil 5 im Wasserführungskanal 2 angeordnet. Bei einer Befüllung des Spülkastens wird das Zuflussventil 5 von einer Verschlusslage in eine Offenlage bewegt. In der Offenlage kann Spülwasser vom Eingang 3 her durch den Wasserführungskanal 2 bis zum Ausgang 4 strömen und der Spülkasten wird entsprechend befüllt. In Verschlusslage ist der Wasserführungskanal 2 versperrt.

Weiter umfasst das Füllventil 1 ein Steuerungselement 6 zur Ansteuerung des Zuflussventils 5. Das Steuerungselement 6 weist hier die Form eines Schwimmers auf. Bei sich absenkendem Spülwasserstand im Spülkasten wird das Schwimmergewicht wirksam und öffnet das Zuflussventil 5. Sobald der Spülwasserstand im Spülkasten den vordefinierten Spülwasserstand erreicht hat, wird das Schwimmergewicht unwirksam und das Zuflussventil 5 wird wieder geschlossen. Der Schwimmer ist in einer Schwimmerkammer 23 am Gehäuse 7 gelagert.

Weiter umfasst das Füllventil 1 ein Gehäuse 7, an welchem das Zuflussventil 5 und der Ausgang 4 angeordnet sind, und ein mit dem Gehäuse 7 in Verbindung stehendes Supportelement 8. Das Supportelement 8 lagert das Gehäuse 7 im Spülkasten. Das Supportelement 8 und das Gehäuse 7 stehen über eine Längsführung 9 miteinander in Verbindung. Die Längsführung 9 ist dabei derart ausgebildet, dass die Lage des Gehäuses 7 relativ zum Supportelement 8 einstellbar ist. Demnach ist auch die Lage des Gehäuses 7 im Spülkasten einstellbar. Das heisst, dass das Füllventil 1 in unterschiedlich dimensionierten Spülkästen einsetzbar ist, wobei das Füllventil 1 an die jeweilige Spülkastengrösse angepasst werden kann.

Vorzugsweise lässt die Längsführung einen Verschiebeweg zwischen dem Gehäuse 7 und dem Supportelement 8 im Bereich von 0 bis 20 Zentimeter zu. Das heisst, die Länge L gemäss der Figur 4 kann um 0 bis 20 Zentimeter auf die Länge Lv gemäss der Figur 6 verändert werden.

Der Wasserführungskanal 2 ist abschnittsweise mit einem Schlauch 10 ausgebildet. Der Schlauch 10 ist über eine erste Befestigungsstelle 11 am Supportelement 8 befestigt. Über eine zweite Befestigungsstelle 12 ist der Schlauch 10 am Gehäuse 7 befestigt. Der Schlauch 10 liegt derart zwischen der ersten Befestigungsstelle 11 und der zweiten Befestigungsstelle 12, dass eine durch die Relativverschiebung zwischen dem Gehäuse 7 und dem Supportelement 8 entstehende Längenänderung des Wasserführungskanals 2 durch eine Änderung der Lage des Schlauchs 10 kompensierbar ist.

Die Figuren 1, 3 und 4 zeigen das Füllventil 1 in einer ersten Lage. Die Figuren 2, 5 und 6 zeigen das Füllventil 1 in einer zweiten Lage. In der ersten Lage liegt das Gehäuse 7 näher beim Supportelement 8 als in der zweiten Lage. Das Füllventil 1 wird in der ersten Lage in einen Spülkasten eingesetzt und kann dann in seiner Höhe angepasst werden. Das heisst, beim Einsetzen weist das Füllventil 1 eine geringe Höhe auf, was aufgrund der engen Platzverhältnisse in einem Spülkasten vorteilhaft ist.

In der gezeigten Ausführungsform weist der Schlauch 10 eine Kompensationsschlaufe 13 auf. Die Kompensationsschlaufe 13 erstreckt sich um eine quer zur Schlauchachse S liegenden Referenzachse R herum. Die Mittelachse des Schlauchs 10, das heisst die Schlauchachse S, erstreckt sich um die Referenzachse R herum. In der gezeigten Ausführungsform erstreckt sich der Schlauch 10 einmal um die Referenzachse R herum. Bei einer Verschiebung zwischen dem Gehäuse 7 und dem Supportelement 8 wird der Durchmesser der Kompensationsschlaufe 13 mit zunehmender Verschiebung kleiner. Die Verkleinerung des Durchmessers der Kompensationsschlaufe 13 wird in den Figuren 1 und 2 gezeigt.

In anderen Ausführungsformen kann der Schlauch 10 auch anderweitig angeordnet sein. Beispielsweise mit Kompensationsschlaufen 13, welche sich nicht vollständig, das heisst mindestens teilweise um die besagte Referenzachse R herum erstrecken. Es handelt sich dabei um entsprechende Kurvenabschnitte des Schlauchs 10. Hier wird der Schlauch in der zweiten Lage eher gestreckt und in der ersten Lage eher gestaucht.

Der Schlauch 10 ist mit seinen Enden jeweils fest mit den jeweiligen Befestigungsstellen 11, 12 verbunden. Die Befestigungsstellen 11, 12 sind in der gezeigten Ausführungsform jeweils als zylindrische Öffnungen ausgebildet. Die freien Enden des Schlauchs 10 erstrecken sich dabei in diese zylindrischen Öffnungen hinein. Die freien Enden des Schlauchs 10 sind vorzugsweise über eine stoffschlüssige und oder eine kraftschlüssige Verbindung zu den zylindrischen Öffnungen befestigt.

Der Wasserführungskanal 2 erstreckt sich in der gezeigten Ausführungsform vom Eingang 3 durch das Supportelement 8, durch den Schlauch 10 und dann durch das Gehäuse 7 bis hin zum Ausgang 4. Im Supportelement 8 und im Gehäuse 7 wird der Wasserführungskanal 2 durch entsprechende Seitenwände im Supportelement 8 bzw. im Gehäuse 7 begrenzt.

Das Zuflussventil 5 ist in dem Abschnitt des Wasserführungshaus 2, der sich durch das Gehäuse 7 erstreckt, angeordnet. Der Schlauch 4 ist demnach in Fliessrichtung des Wassers gesehen vor dem Zuflussventil 5 angeordnet.

Von den Figuren wird ersichtlich, dass das Supportelement 8 einen Supportabschnitt 14 aufweist. Von einer Seite des Supportabschnitts 14 erstreckt sich ein Befestigungsabschnitt 15 weg. Der Befestigungsabschnitt 15 dient der Befestigung des Supportelements 8 zu einem Spülkasten. In der gezeigten Ausführungsform weist der Befestigungsabschnitt 15 aussenseitig ein Aussengewinde 24 auf. Der Wasserführungskanal 2 erstreckt sich durch den Befestigungsabschnitt 15 hindurch und verläuft parallel zum Aussengewinde 24. Das Aussengewinde 24 bzw. der Befestigungsabschnitt 15 lassen sich durch eine Öffnung im Spülkasten von innen nach aussen führen. Mit einer Mutter, die auf das Aussengewinde 24 aufgeschraubt wird, lässt sich dann das Supportelement 8 zum Spülkasten befestigen. Von einer anderen Seite, die gegenüberliegend zu der Seite liegt, von welcher der Befestigungsabschnitt 15 vom Supportelement 8 weg steht, erstreckt sich in der gezeigten Ausführungsform eine Seitenwand 16 weg. Die Seitenwand 16 bildet weiter einen Teil der besagten Längsführung zwischen dem Supportelement 8 und dem Gehäuse 7.

Weiter weist auch das Gehäuse 7 eine Seitenwand 17 auf. Die Seitenwand 17 erstreckt sich in der gezeigten Ausführungsform aussenseitig über die Seitenwand 16 des Supportelements 8. Die Seitenwände weisen dabei Nuten bzw. Erhebungen auf, welche die besagte Längsführung 9 bereitstellen. Mit anderen Worten gesagt lassen sich das Gehäuse 7 und das Supportelement 8 aufgrund ihrer Lagerung über die Seitenwände 16, 17 miteinander verschieben.

Vorzugsweise weist die Längsführung 9 eine Vielzahl von Rastnocken auf, welche gleichmässig über die Länge der Längsführung 9 verteilt sind. Über diese Rastnocken kann ein Widerstand gegen das Verschieben des Gehäuses 7 relativ zum Supportelement 8 erreicht werden. Weiter kann die Längsführung 9 ein Verriegelungselement umfassen, mit welchem das Gehäuse 7 zum Supportelement 8 verriegelt werden kann.

Die beiden Seitenwände 16, 17 definieren in der gezeigten Ausführungsform einen Innenraum 18. Der Schlauch 10 ist dabei so angeordnet, dass dieser im Wesentlichen vollständig im Innenraum 18 liegt. Hierdurch wird der Schlauch 10 durch die Seitenwände 16, 17 entsprechend geführt und liegt nicht unkontrolliert im Spülkasten.

Der Ausgang 4 des Wasserführungskanals 2 wird in den Schnittdarstellungen der Figuren 3 und 5 gezeigt. Der Ausgang 4 weist mindestens eine Austrittsöffnung 19 auf. Die Austrittsöffnung 19 ist in Einbaulage gesehen nach unten gerichtet. Die Austrittsöffnung 19 ist derart angeordnet, dass das Spülwasser in einem freien Strahl den Wasserführungskanal 2 verlassen kann. Die Austrittsöffnung 19 steht in einem gewissen Abstand über der Wasserlinie WL, welche durch die Wasseroberfläche bei vollständig befülltem Spülkasten definiert wird.

In der gezeigten Ausführungsform liegt das Zuflussventil 5 ebenfalls über der Wasserlinie WL. Das heisst, dass die Teile vom Gehäuse 7 mit dem Zuflussventil 5 und dem Ausgang 4 oberhalb der Wasserlinie WL bei maximalem Füllstand des Spülkastens liegen.

In der gezeigten Ausführungsform weist das Gehäuse 7 eine Öffnung 20 auf. Die Öffnung 20 und die Austrittsöffnung 19 liegen dabei derart zueinander, dass der freie Strahl aus der Austrittsöffnung 19 in die Öffnung 20 mündet. Das austretende Wasser tritt demnach in das Gehäuse 7, hier in den Innenraum 18 ein. Das Gehäuse 7 und auch das Supportelement 8 weisen entsprechende Ausflussöffnungen 21 auf, über welche das Spülwasser den Innenraum 18 verlassen kann und in den Spülkasten fliessen kann. Über diese indirekte Einleitung des Spülwassers ergeht der Vorteil, dass der Spülkasten geräuscharm befüllt werden kann. In der gezeigten Ausführungsform schliesst sich der Öffnung 20 ein Leitelement 22, welches das Spülwasser, das in das Gehäuse 7 eintritt, an die Innenseite der Seitenwand leitet.

Ein Verfahren zur Montage eines Füllventils 1 in einem Spülkasten, ist dadurch charakterisiert, dass in einem Montageschritt die Höhe des Füllventils durch relatives Verschieben des Gehäuses 7 zum Supportelement 8 eingestellt wird, wobei die durch die Relativverschiebung zwischen dem Gehäuse 7 und dem Supportelement 8 entstehende Längenänderung des Wasserführungskanals 2 durch eine Änderung der Lage des Schlauchs 10 kompensiert.

### BEZUGSZEICHENLISTE

- 1: Füllventil
- 2: Wasserführungskanal
- 3: Eingang
- 4: Ausgang
- 5: Zuflussventil
- 6: Steuerungselement
- 7: Gehäuse
- 8: Supportelement
- 9: Längsführung
- 10: Schlauch
- 11: erste Befestigungsstelle
- 12: zweite Befestigungsstelle
- 13: Kompensationsschlaufe
- 14: Supportabschnitt
- 15: Befestigungsabschnitt
- 16: Seitenwand
- 17: Seitenwand
- 18: Innenraum
- 19: Austrittsöffnung
- 20: Öffnung
- 21: Ausflussöffnung
- 22: Leitelement
- 23: Schwimmerkammer
- 24: Aussengewinde
- S: Schlauchachse
- R: Referenzachse
- WL: Wasserlinie

## Patentansprüche

1. Füllventil (1) zur Befüllung eines Spülkastens umfassend
einen Wasserführungskanal (2) mit einem Eingang (3) und einem Ausgang (4),
ein im Wasserführungskanal (2) angeordnetes Zuflussventil (5),
ein Steuerungselement (6) zur Ansteuerung des Zuflussventils (5),
ein Gehäuse (7), an welchem das Zuflussventil (5) und der Ausgang (4) angeordnet ist, und
ein Supportelement (8), welches das Gehäuse (7) in Einbaulage im Spülkasten lagert,
wobei das Supportelement (8) und das Gehäuse (7) über eine Längsführung (9) miteinander in Verbindung stehen, derart, dass die Lage des Gehäuses (7) relativ zum Supportelement (8) einstellbar ist,
wobei der Wasserführungskanal (2) abschnittsweise mit einem Schlauch (10) ausgebildet ist, wobei der Schlauch (10) über eine erste Befestigungsstelle (11) am Supportelement (8) und über eine zweite Befestigungsstelle (12) am Gehäuse (7) befestigt ist und wobei der Schlauch (10) zwischen der ersten Befestigungsstelle (11) und der zweiten Befestigungsstelle (12), derart liegt, dass eine durch die Relativverschiebung zwischen dem Gehäuse (7) und dem Supportelement (8) entstehende Längenänderung des Wasserführungskanals (2) durch eine Änderung der Lage des Schlauchs (10) kompensierbar ist,
**dadurch gekennzeichnet, dass** das Supportelement (8) einen Supportabschnitt (14) aufweist, wobei sich von einer Seite des Supportabschnitts (14) ein Befestigungsabschnitt (15) weg erstreckt und wobei sich von einer anderen Seite des Supportabschnitts (14) eine Seitenwand (16) weg erstreckt,
wobei das Gehäuse (7) eine Seitenwand (17) aufweist, wobei die Seitenwand (17) des Gehäuses (7) und Seitenwand (16) des Supportelements (8) die besagte Längsführung (9) umfassen.

2. Füllventil (1) nach Anspruch 1, **dadurch gekennzeichnet, dass** der Schlauch (10) eine Kompensationsschlaufe (13) aufweist, wobei sich die Kompensationsschlaufe (13) mindestens teilweise um eine quer zur Schlauchachse (S) liegenden Referenzachse (R) herum erstreckt; oder wobei sich die Kompensationsschlaufe (13) mindestens einmal vollständig um eine quer zur Schlauchachse (S) liegenden Referenzachse (R) herum erstreckt.

3. Füllventil (1) nach einem der vorhergehenden Ansprüche, **dadurch gekennzeichnet, dass** der Schlauch (10) mit seinen Enden jeweils fest mit den jeweiligen Befestigungsstellen (11, 12) verbunden ist, insbesondere, dass jede der Befestigungsstellen (11, 12) jeweils eine Öffnung aufweist, wobei der Schlauch (10) mit seinen Enden in die jeweilige Befestigungsstelle (11, 12) einragt.

4. Füllventil (1) nach einem der vorhergehenden Ansprüche, **dadurch gekennzeichnet, dass** der Schlauch (4) in Fliessrichtung des Wassers gesehen vor dem Zuflussventil (5) angeordnet ist.

5. Füllventil (1) nach einem der vorhergehenden Ansprüche, **dadurch gekennzeichnet, dass** die Seitenwand (17) des Gehäuses (7) und/oder die Seitenwand (16) des Supportelements (8) einen Innenraum (18) definieren, wobei der Schlauch (10) vorzugsweise vollständig im besagten Innenraum (18) liegt.

6. Füllventil (1) nach einem der vorhergehenden Ansprüche, **dadurch gekennzeichnet, dass** der Ausgang (4) des Wasserführungskanals (2) mindestens eine Austrittsöffnung (19) aufweist, welche so angeordnet ist, dass das Spülwasser in einem freien Strahl den Wasserführungskanal (2) verlassen kann.

7. Füllventil (1) nach Anspruch 6, **dadurch gekennzeichnet, dass** das Gehäuse eine Öffnung (20) aufweist, wobei die Austrittsöffnung (19) in Richtung der besagten Öffnung (20) orientiert ist, derart, dass austretendes Wasser in das Gehäuse (7) einfliessen kann, wobei das Gehäuse (7) mindestens eine Ausflussöffnung (21) aufweist, über welche das Spülwasser aus dem Gehäuse (7) austreten kann.

8. Füllventil (1) nach Anspruch 7, **dadurch gekennzeichnet, dass** sich der Öffnung (20) ein Leitelement (22) anschliesst, welches das in das Gehäuse (7) eintretende Spülwasser an die Innenseite der Seitenwand (17) umleitet.

9. Füllventil (1) nach einem der vorhergehenden Ansprüche, **dadurch gekennzeichnet, dass** die Seitenwand (16) des Supportelements (8) mindestens eine Ausflussöffnung (21) aufweist, über welche das Spülwasser durch die Seitenwand (16) hindurch austreten kann.

10. Füllventil (1) nach einem der vorhergehenden Ansprüche, **dadurch gekennzeichnet, dass** der Schlauch als ein frei im Spülkasten liegender Schlauch ausgebildet ist.

11. Füllventil (1) nach einem der vorhergehenden Ansprüche, **dadurch gekennzeichnet, dass** das Steuerungselement (6) ein Schwimmer ist, welcher auf das Zuflussventil (5) wirkt, wobei der Schwimmer vorzugsweise in einer Schwimmerkammer (23) im Gehäuse (7) angeordnet ist.

12. Anordnung umfassend ein Füllventil (1) nach einem dem der vorhergehenden Ansprüche und einen Spülkasten, wobei das Gehäuse (7) mit dem Zuflussventil und dem Ausgang (4) oberhalb der Wasserlinie (WL) bei maximalen Füllstand im Spülkasten liegen.

13. Anordnung nach Anspruch 12, **dadurch gekennzeichnet, dass** der Spülkasten eine Befestigungsöffnung aufweist, wobei das Füllventil über den Eingang an der Befestigungsöffnung befestigt ist, wobei die Befestigungsöffnung vorzugsweise am Grund des Spülkastens angeordnet ist.

14. Verfahren zur Montage eines Füllventils nach einem der Ansprüche 1 bis 10 in einem Spülkasten, **dadurch gekennzeichnet, dass** in einem Montageschritt die Höhe des Füllventils durch relatives Verschieben des Gehäuses (7) zum Supportelement (8) eingestellt wird, wobei die durch die Relativverschiebung zwischen dem Gehäuse (7) und dem Supportelement (8) entstehende Längenänderung des Wasserführungskanals (2) durch eine Änderung der Lage des Schlauchs (10) kompensiert.

## Claims

1. Filling valve (1) for filling a flush tank, comprising
a water flow channel (2) with an inlet (3) and an outlet (4),
an inlet valve (5) arranged in the water flow channel (2),
a control element (6) for controlling the inlet valve (5),
a housing (7) on which the inlet valve (5) and the outlet (4) are arranged
and
a support element (8) which supports the housing (7) in its installation position in the flush tank, wherein the support element (8) and the housing (7) are connected to each other via a longitudinal guide (9) in such a way that the position of the housing (7) relative to the support element (8) is adjustable,
wherein the water flow channel (2) is formed in sections with a hose (10), wherein the hose (10) is fastened to the support element (8) via a first fastening point (11) and to the housing (7) via a second fastening point (12), and wherein the hose (10) is arranged between the first fastening point (11) and the second fastening point (12) such that a change in length of the water flow channel (2) resulting from the relative displacement between the housing (7) and the support element (8) can be compensated by a change in the position of the hose (10),
**characterized in that** the support element (8) comprises a support section (14), wherein a fastening section (15) extends away from one side of the support section (14) and wherein a side wall (16) extends away from another side of the support section (14),
wherein the housing (7) has a side wall (17), wherein the side wall (17) of the housing (7) and the side wall (16) of the support element (8) enclose said longitudinal guide (9).

2. Filling valve (1) according to claim 1, **characterized in that** the hose
(10) comprises a compensation loop (13), wherein the compensation loop (13) extends at least partially around a reference axis (R) lying transversely to the hose axis (S); or wherein the compensation loop (13) extends at least once completely around a reference axis (R) lying transversely to the hose axis (S).

3. Filling valve (1) according to one of the preceding claims, **characterized in that** the hose (10) is tightly connected at its ends to the respective fastening points (11, 12), in particular **in that** each of the fastening points (11, 12) has an opening, with the hose (10) projecting with its ends into the respective fastening point (11, 12).

4. Filling valve (1) according to one of the preceding claims, **characterized in that** the hose (4) is arranged in front of the inlet valve (5) as seen in the direction of water flow.

5. Filling valve (1) according to one of the preceding claims, **characterized in that** the side wall (17) of the housing (7) and/or the side wall (16) of the support element (8) define an interior space (18), wherein the hose (10) is preferably located completely within said interior space (18).

6. Filling valve (1) according to one of the preceding claims, **characterized in that** the outlet (4) of the water flow channel (2) has at least one discharge opening (19) which is arranged such that the flushing water can leave the water channel (2) in a free jet.

7. Filling valve (1) according to claim 6, **characterized in that** the housing comprises an opening (20), the outlet opening (19) being oriented toward said opening (20) such that escaping water can flow into the housing (7), the housing (7) having at least one outlet opening (21) through which the flushing water can escape from the housing (7).

8. Filling valve (1) according to claim 7, **characterized in that** the opening (20) is connected to a guide element (22) which diverts the flushing water entering the housing (7) to the inside of the side wall (17).

9. Filling valve (1) according to one of the preceding claims, **characterized in that** the side wall (16) of the support element (8) comprises at least one outlet opening (21) through which the flushing water can escape through the side wall (16).

10. Filling valve (1) according to one of the preceding claims, **characterized in that** the hose is designed as a hose lying freely in the flush tank.

11. Filling valve (1) according to one of the preceding claims, **characterized in that** the control element (6) is a float which acts on the inlet valve (5), the float preferably being arranged in a float chamber (23) in the housing (7).

12. Arrangement comprising a filling valve (1) according to the preceding claims and a flush tank, wherein the housing (7) with the inlet valve and the outlet (4) are located above the water line (WL) at maximum fill level in the flush tank.

13. Arrangement according to claim 12, **characterized in that** the flush tank has a mounting opening, wherein the filling valve is mounted via the inlet on the mounting opening, wherein the mounting opening is preferably arranged at the bottom of the flush tank.

14. Method for mounting a filling valve according to one of claims 1 to 10 in a flush tank, **characterized in that**, in a mounting step, the height of the filling valve is adjusted by relative displacement of the housing (7) relative to the support element (8), wherein the change in length of the water flow channel (2) resulting from the relative displacement between the housing (7) and the support element (8) is compensated by a change in the position of the hose (10).

## Revendications

1. Vanne de remplissage (1) pour remplir un réservoir de chasse d'eau, comprenant
un canal de guidage d'eau (2) avec une entrée (3) et une sortie (4),
une vanne d'admission (5) disposée dans le canal de guidage d'eau (2),
un élément de commande (6) pour commander la vanne d'admission (5),
un boîtier (7) sur lequel sont disposés la vanne d'admission (5) et la sortie (4), et
un élément de support (8) qui maintient le boîtier (7) en position de montage dans le réservoir de chasse d'eau,
l'élément de support (8) et le boîtier (7) étant reliés entre eux par un guide longitudinal (9) de telle sorte que la position du boîtier (7) par rapport à l'élément de support (8) soit réglable,
le canal de guidage d'eau (2) étant formé par sections avec un tuyau (10), le tuyau (10) étant fixé à l'élément de support (8) par un premier point de fixation (11) et au boîtier (7) par un deuxième point de fixation (12), et le tuyau (10) étant situé entre le premier point de fixation (11) et le deuxième point de fixation (12) de telle sorte qu'un changement de longueur du canal de guidage d'eau (2) due au déplacement relatif entre le boîtier (7) et l'élément de support (8) puisse être compensée par une modification de la position du tuyau (10),
**caractérisé en ce que** l'élément de support (8) comporte une partie de support (14), une partie de fixation (15) s'étendant à partir d'un côté de la partie de support (14) et une paroi latérale (16) s'étendant à partir d'un autre côté de la partie de support (14),
le boîtier (7) comportant une paroi latérale (17), la paroi latérale (17) du boîtier (7) et la paroi latérale (16) de l'élément de support (8) entourant ledit guide longitudinal (9).

2. Vanne de remplissage (1) selon la revendication 1, **caractérisée en ce que** le tuyau (10) comporte une boucle de compensation (13), la boucle de compensation (13) s'étendant au moins partiellement autour d'un axe de référence (R) perpendiculaire à l'axe (S) du tuyau ; ou la boucle de compensation (13) s'étendant au moins une fois complètement autour d'un axe de référence (R) perpendiculaire à l'axe (S) du tuyau.

3. Vanne de remplissage (1) selon l'une quelconque des revendications précédentes, **caractérisée en ce que** le tuyau (10) est relié de manière fixe par ses extrémités aux points de fixation respectifs (11, 12), en particulier **en ce que** chacun des points de fixation (11, 12) présente une ouverture, le tuyau (10) s'engageant par ses extrémités dans le point de fixation respectif (11, 12).

4. Vanne de remplissage (1) selon l'une quelconque des revendications précédentes, **caractérisée en ce que** le tuyau (4) est disposé en amont de la vanne d'admission (5) dans le sens d'écoulement de l'eau.

5. Vanne de remplissage (1) selon l'une quelconque des revendications précédentes, **caractérisée en ce que** la paroi latérale (17) du boîtier (7) et/ou la paroi latérale (16) de l'élément de support (8) définissent un espace intérieur (18), le tuyau (10) étant de préférence entièrement situé dans ledit espace intérieur (18).

6. Vanne de remplissage (1) selon l'une quelconque des revendications précédentes, **caractérisée en ce que** la sortie (4) du canal de guidage d'eau (2) présente au moins une ouverture de sortie (19) qui est disposée de telle sorte que l'eau de rinçage peut quitter le canal de guidage d'eau (2) en un jet libre.

7. Vanne de remplissage (1) selon la revendication 6, **caractérisée en ce que** le boîtier présente une ouverture (20), l'ouverture de sortie (19) étant orientée vers ladite ouverture (20) de telle sorte que l'eau sortante puisse s'écouler dans le boîtier (7), le boîtier (7) présentant au moins une ouverture d'écoulement (21) par laquelle l'eau de rinçage peut sortir du boîtier (7).

8. Vanne de remplissage (1) selon la revendication 7, **caractérisée en ce que** l'ouverture (20) est suivie d'un élément de guidage (22) qui dévie l'eau de rinçage entrant dans le boîtier (7) vers la face intérieure de la paroi latérale (17).

9. Vanne de remplissage (1) selon l'une quelconque des revendications précédentes, **caractérisée en ce que** la paroi latérale (16) de l'élément de support (8) présente au moins une ouverture d'écoulement (21) par laquelle l'eau de rinçage peut s'écouler à travers la paroi latérale (16).

10. Vanne de remplissage (1) selon l'une quelconque des revendications précédentes, **caractérisée en ce que** le tuyau est conçu comme un tuyau librement disposé dans le réservoir de chasse.

11. Vanne de remplissage (1) selon l'une quelconque des revendications précédentes, **caractérisée en ce que** l'élément de commande (6) est un flotteur qui agit sur la vanne d'admission (5), le flotteur étant de préférence disposé dans une chambre à flotteur (23) dans le boîtier (7).

12. Dispositif comprenant une vanne de remplissage (1) selon l'une quelconque des revendications précédentes et un réservoir de chasse d'eau, le boîtier (7) avec la vanne d'admission et la sortie (4) étant situés au-dessus de la ligne d'eau (WL) lorsque le niveau de remplissage du réservoir de chasse d'eau est maximal.

13. Dispositif selon la revendication 12, **caractérisé en ce que** le réservoir de chasse comporte une ouverture de fixation, la vanne de remplissage étant fixée par l'entrée à l'ouverture de fixation, l'ouverture de fixation étant de préférence disposée au fond du réservoir de chasse.

14. Procédé de montage d'une vanne de remplissage selon l'une des revendications 1 à 10 dans un réservoir de chasse d'eau, **caractérisé en ce que**, dans une étape de montage, la hauteur de la vanne de remplissage est réglée par déplacement relatif du boîtier (7) par rapport à l'élément de support (8), le changement de longueur du canal de guidage d'eau (2) résultant du déplacement relatif entre le boîtier (7) et l'élément de support (8) est compensée par une modification de la position du tuyau (10).
